# EUROPÄISCHE PATENTSCHRIFT

(11) **EP 4 043 808 B1**
(45) Veröffentlichungstag und Bekanntmachung des Hinweises auf die Patenterteilung: **16.10.2024**
(21) Anmeldenummer: 22156288.7
(22) Anmeldetag: 11.02.2022
(51) Int. Cl.: F24F 1/031, F24F 1/0323, F24F 5/00

(54) **VORRICHTUNG ZUR KLIMATISIERUNG EINES RAUMES MIT EINEM KLIMAGERÄT**
DEVICE FOR AIR CONDITIONING A ROOM WITH AN AIR CONDITIONER
DISPOSITIF CLIMATISEUR D'UN ESPACE DOTÉ D'UN APPAREIL DE CLIMATISATION

(30) Priorität: 12.02.2021 AT 500902021
(43) Veröffentlichungstag der Anmeldung: 17.08.2022
(73) Patentinhaber: Aschauer, Johann, 4362 Bad Kreuzen (AT)
(72) Erfinder: Aschauer, Johann, 1090 Wien (AT); Aschauer, Martina, 1090 Wien (AT)
(74) Vertreter: Hübscher & Partner Patentanwälte GmbH

(56) Entgegenhaltungen:
- EP-A1- 0 078 932
- US-A1- 2017 097 168
- US-A1- 2020 271 337

## Beschreibung

Die Erfindung bezieht sich auf eine Vorrichtung zur Klimatisierung eines Raumes mit einem Klimagerät, das wenigstens zwischen zwei Luftführungen wenigstens ein Peltier-Element aufweist, das mittels elektrischem Strom Wärme von einer Luftführung in die andere Luftführung transportiert, wobei das Peltier-Element zur Vorgabe von Wärmepumpleistung und Wärmepumprichtung über eine Steuer-/Regeleinrichtung an eine Energieversorgung, insbesondere eine Photovoltaikanlage, angeschlossen ist, umfassend einen einerseits von Raumluft und anderseits von Außenluft durchströmbaren Wärmetauscher, insbesondere Gegenstromwärmetauscher, der eine Raumluftführung und eine davon getrennte Außenluftführung aufweist, wobei das wenigstens eine Peltier-Element zwischen der Raumluftführung und der Außenluftführung angeordnet ist und wobei wenigstens Teile der Raumluftführung, der Außenluftführung und das wenigstens eine Peltier-Element zu einer Fertigteilbaueinheit zusammengefasst sind.

Eine derartige, insbesondere in ein Fenster einsetzbare Vorrichtung offenbart beispielsweise die US 3 040 538 A. Bei einer Wohnbausanierung geht die Intention dahin Gebäude möglichst Energieautark auszustatten. Dabei handelt es sich um sogenannte Net-Zero-Sanierungslösungen, bei denen der Energiebedarf für Heizung und Warmwasser stark reduziert wird und die erforderliche Restenergie mit einer am Dach od. dgl. angeordneten Photovoltaikanlage erzeugt wird.

Um dies zu erreichen muss im Zuge einer Sanierung großer technischer Aufwand betrieben werden. Dabei wird üblicherweise eine zentrale WP im Keller installiert und Wärmeenergie mit einem klassische Verteilkonzept in die einzelnen Wohnungen gebracht. Wegen der begrenzten Dachfläche kann Net-Zero damit meist nur bei zwei bis viergeschossigen Gebäuden erreicht werden.

Aus der DE 1817077 A ist eine Heiz- und Kühlanlage mit Wärmepumpen für ein Gebäude mit mehreren Räumen bekannt. Um die Wirtschaftlichkeit einer solchen Anlage zu erhöhen wurde vorgeschlagen eine zentrale Kompressor-Wärmepumpe vorzusehen, welche die Wärmeleistungsgrundlast für das gesamte Gebäude liefert, und in jedem Raum zusätzlich eine Peltier-Wärmepumpe anzuordnen. Dabei sind sämtliche Peltier-Wärmepumpen über einen Wärmeträgerkreislauf an die Kompressor-Wärmepumpe angeschlossen. Die Kompressor-Wärmepumpe stellt somit die Wärmegrundlast bereit, wohingegen die Peltier-Wärmepumpen zur Feineinstellung der Temperatur in den einzelnen Räumen, also zum Anheben oder zum Absenken der Wärmeträgertemperatur dient.

Der Begriff Peltier-Wärmepumpe wird als Synonym für Peltierelemente verwendet. Es handelt sich dabei um thermoelektrische, auf dem Peltier-Effekt beruhende, Bauteile, die gleichermaßen zum Heizen und bei Stromrichtungsumkehr zum Kühlen verwendet werden können. Peltierelemente bestehen aus zwei Metallen oder zwei Halbleitern, die miteinander in Kontakt sind und üblicherweise als Thermopaare bezeichnet werden. Ein Peltierelement arbeitet als mit Gleichstrom betriebene Wärmepumpe, die mithilfe eines elektrischen Stroms Wärme von der einen Oberfläche des Peltierelements auf die gegenüberliegende Oberfläche des Peltierelements, oder umgekehrt, transportiert.

Die US 2020/271337 A1 offenbart eine Vorrichtung mit Peltier-Element gemäß dem Oberbegriff des Anspruchs 1.

Die WO 2012110461 A1 offenbart ein Raumklimagerät, umfassend ein Flüssigkeit-Luft Wärmeaustauschgerät zum Austausch von Wärme zwischen einer Flüssigkeit und Luft, mit einem ersten Strömungskanal für die Luft und einem zweiten Strömungskanal für die Flüssigkeit, der an einen externen, ein wärmeübertragendes Strömungsmittel führenden Kreislauf anschliessbar ist. Mit einem Gebläse um Luft durch den ersten Strömungskanal zu befördern, und mit einer Steuereinrichtung. Um den Wirkungsgrad zu verbessern wurde vorgeschlagen das Wärmeaustauschgerät zweistufig auszubilden und in der zweiten Stufe zwischen den Strömungskanälen ein Peltierelement vorzusehen. Die Steuereinrichtung ist derart eingerichtet, einen durch das Peltierelement fliessenden elektrischen Strom zu erzeugen und so zu steuern, dass Wärme von der Flüssigkeit zur Luft gepumpt wird, wenn die Luft erwärmt werden soll, und Wärme von der Luft zur Flüssigkeit gepumpt wird, wenn die Luft abgekühlt werden soll.

Die vorgenannten Lösungen sind für dem Stand der Technik entsprechend gedämmte, frisch sanierte Gebäude bzw. für Neubauten zu aufwändig. Für entsprechende Räumlichkeiten werden nur mehr marginale Heizleistungen von ca. 50 bis 150 (300) W pro Raum benötigt. Ein zentrales Heizungs- und Warmwasserkonzept, mit oder ohne Wärmepumpe, mit klassischen Verteilleitungslösungen bringt allerdings so hohe Verteilleitungsverluste mit sich, dass dieser zentrale Weg nicht mehr tauglich ist.

Der Erfindung liegt somit die Aufgabe zugrunde, eine Vorrichtung der eingangs geschilderten Art zu schaffen, die mit einfachen Mitteln die für ein Niedrigstenergiehaus erforderliche Wärmeenergie bereitstellt oder abführt und dabei vorteilhaft für einen Einsatz bei mittels Vorsatzfassaden zu Niedrigstenergiehäusern aufgewerteten Altbauten geeignet ist.

Die Erfindung löst die gestellte Aufgabe dadurch, dass die Fertigteilbaueinheit an einer Gebäudewand in einer Fassade, insbesondere einer Dämmfassade, angeordnet ist.

Der erfindungsgemäße Wärmetauscher wird einerseits von Außenluft durchströmt, welcher für den Fall, dass der Innenraum geheizt werden soll, Wärme entzogen und für den Fall, dass der Innenraum gekühlt werden soll, Wärme zugeführt wird. Anderseits wird der Wärmetauscher von Innenluft durchströmt. Das Peltier-Element zwischen der Raumluftführung und der davon getrennten Außenluftführung ist zur Vorgabe von Wärmepumpleistung und Wärmepumprichtung an eine Steuer-/Regeleinrichtung angeschlossen, die vorzugsweise von einer Photovoltaikanlage bzw. deren Energiespeicher (Akkusystem) mit der hierfür erforderlichen Energie versorgt wird. Damit kann mit geringem Aufwand und mit einfachen Mitteln die für ein Niedrigstenergiehaus erforderliche Wärmeenergie in der Höhe von wenigen hundert Watt bereitstellt werden. Weiters kann zur Energieversorgung ein fassadenintegriertes Photovoltaikpaneel vorgesehen sein, das entweder direkt oder über eine Steuerung/Regelung bzw. einen Pufferakku an das wenigstens eine Peltierelement angeschlossen ist. Für eine Umschaltung zwischen Sommer- und Winterbetrieb (Kühlen / Heizen) kann eine entsprechende Schalteinrichtung, ggf. mit Temperaturvorwwahl, vorgesehen sein.

Wenigstens Teile der Raumluftführung, der Außenluftführung und das wenigstens eine Peltier-Element sind zu einer Fertigteilbaueinheit zusammengefasst. Die Fertigteilbaueinheit ist an der Gebäudewand, insbesondere eines zu sanierenden Altbaues (mit oder ohne Abstand zur Gebäudewand) in der Fassade, insbesondere einer Dämmfassade, angeordnet. Ebenso kann die Fertigteilbaueinheit, insbesondere zu Servicierende Teile davon, wie Peltier_Elemente Lüfter bzw Wärmetauscher, von einer Rauminnenseite her demontierbar und serviceierbar in der Fassade der Gebäudewand angeordnet sein. Eine weitere Möglichkeit ist die Fertigteilbaueinheit in einer Fensterlaibung, in einem Fenstersturzbereich, in einem Fensterbrettbereich, in und oder an einem Fensterrahmen oder einem Türrahmen anzuordnen. Die Fertigteilbaueinheit kann außenseitig mit wenigstens einem Photovoltaikelement ausgestattet sein, womit die Vorrichtung energieautark betreibbar ist. Zur Temperierung der dem Wärmetauscher zugeleiteten Außenluft kann die Außenluftführung an eine hinterlüftete Fassade, gegebenenfalls eine Glasfassade bzw. besonders bevorzugt eine mit Photovoltaikmodulen ausgestatteten Fassade, eines Gebäudes angeschlossen sein.

Ist der Wärmetauscher im Bereich eines Fensters oder einer Tür angeordnet, so braucht es keine Kernbohrungen im Mauerwerk, da der Zu- und Austritt der Raumluft und/oder der Außenluft im Bereich des Fensters im Bereich der Mauerwerks Leibung erfolgen kann. Dies insbesondere für den Fall, dass dem alten Mauerwerk eine Fertigteilwand einer Wärmedämmfassade vorgestellt wird und erforderliche Leitungen aus der Fensterleibung ohne Kernbohrungen in die neue Fassade geführt werden. Alle erforderlichen Instalaltionen für die Fertigteilbaueinheit sind dabei insbesondere in der Wärmedämmfassade vorgesehen, die der Altbaugebäudewand vorgesetzt bzw. vorgestellt wird.

Die Wärmetauscher können mit zwei oder mehreren kaskadenförmig verschalteten Peltier-Elementen ausgestattet sein. Damit kann die zu pumpende Wärmemenge auf mehrere Kaskandenelemente verteilt werden, um gegebenenfalls eine größere Tenperaturspreizung zu erzielen.

Vorzugsweise umfasst der Wärmetauscher als Teil der Luftführung zwei parallel verlaufende Luftführungsprofile, insbesondere Flachkanäle, zwischen denen das wenigstens eine Peltier-Element angeordnet ist, dessen zwei auf unterschiedlichem Temperaturniveau Wärmeenergie transportierende Kontaktflächen je einem der beiden Luftführungsprofile zugeordnet sind. Neben den Kontaktstellen zu dem wenigstens einen Peltier-Element sind die Luftführungsprofile gegebenenfalls zueinander wärmegedämmt, um einen unerwünschten Wärmerückfluss der mit dem Peltier-Element geförderten Wärmeenergie zu vermeiden. Schließt an die Luftführungsprofile beiderends je wenigstens ein Luftführungsknie an, dessen Mündungen quer zur Luftführungsprofillängsachse verlaufen, so kann der Wärmetauscher gegebenenfalls einfach in bestehende Strukturenbzw. in die Fassade integriert werden und erfolgt der Eintritt und der Austritt der Luft rauminnen- und/oder - außenseitig über die Mündungen, an welche gegebenenfalls weiterführende Leitungen angeschlossen sein können.

Zur Unterstützung der Luftströmungen durch den Wärmetauscher kann in der Raumluftführung und/oder der Außenluftführung wenigstens ein Gebläse angeordnet sein, das zur Vorgabe von Förderrichtung und Förderleistung an die Steuer-/Regeleinrichtung angeschlossen ist.

Um den Wärmeübergang zu verbessern kann es von Vorteil sein in der Raumluftführung und/oder der Außenluftführung wenigstens einen Kühlrippen aufweisenden Kühlkörper anzuordnen, der mit dem Peltier-Element wärmeleitend verbunden ist und dessen Kühlrippen in die zugeordnete Luftführung ragen. Zudem kann in der Raumluftführung und/oder der Außenluftführung wenigstens ein Wärmerohr angeordnet sein, das mit dem Peltier-Element wärmeleitend verbunden ist. Wärmerohre sind Wärmeüberträger, die unter Nutzung von Verdampfungswärme eines Mediums eine hohe Wärmestromdichte erlauben, womit große Wärmemengen auf kleiner Querschnittsfläche transportiert werden können. So können die Raumluftführung innen und die Außenluftführung außen an einer Wand, einem Fenster oder einer Tür angeordnet und das Wärmerohr durch eine entsprechende Bohrung zwischen Raumluftführung und Außenluftführung geführt sein.

Ist die Fertigteilbaueinheit insbesondere von einer Rauminnenseite her demontierbar und serviceierbar in der Fassade der Gebäudewand angeordnet, so kann die Fasade nach außen hin geschlossen und einheitlich gestaltet werden. Dazu empfiehlt es sich, wenn die Fertigteilbaueinheit in einer Fensterlaibung, in einem Fenstersturzbereich, in einem Fensterbrettbereich, in oder an einem Fensterrahmen oder einem Türrahmen angeordnet ist. Die Fertigteilbaueinheit kann über eine in einer Fensterlaibung, in einem Fenstersturzbereich zwischen zu sanierender Gebäudewand und einem in der neuen Fassade angeordneten Fenster, in einem Fensterbrettbereich vorgesehene, verschließbare Wartungsöffnung zugänglich sein. In die zu sanierende Gebäudewand muss somit nicht eingegriffen werden.

Die Anordnung kann seitlich in der Leibung integriert sein, aber genauso gut im Bereich der Fensterbank, im Sturzbereich, gegebenenfalls bis in den Karniesen-Bereich hochgezogen, werden. Die in der Heizperiode zu entwärmende Außenluft könnte auch über einen Luftkollektor einer hinterlüfteten Fassade angesaugt werden, das Ausblasen sollte allerdings tunlichst direkt ins Freie erfolgen, um Kondensatbildung im Bereich des Mauerwerks zu vermeiden.

Die Fertigteilbaueinheit kann im Werk komplett in die Fertigteilwand, -Fassade eingebaut werden, die der zu sanierenden Gebäudewand vorgesetzt wird.

In der Zeichnung ist der Erfindungsgegenstand beispielsweise dargestellt. Es zeigen
- Fig. 1: eine Vorrichtung zur Klimatisierung eines Raumes im Bereich einer Fensterlaibung im Teilschnitt,
- Fig. 2: die Vorrichtung aus Fig. 1 im Schnitt nach der Linie II-II aus Fig. 1 und
- Fig. 3: eine detailliertere Konstruktionsvariante der Vorrichtung aus Fig. 2.

Die Vorrichtung zur Klimatisierung eines Raumes umfasst ein Klimagerät 1, das wenigstens zwischen zwei Luftführungen, einer Raumluftführung 2 und einer Außenluftführung 3, wenigstens ein Peltier-Element 4 aufweist, das mittels elektrischem Strom Wärme von einer Luftführung in die andere Luftführung transportiert, wobei das Peltier-Element 4 zur Vorgabe von Wärmepumpleistung und Wärmepumprichtung an eine Steuer-/Regeleinrichtung 5 angeschlossen ist.

Ein Wärmetauscher 6, insbesondere ein Gegenstromwärmetauscher, des Klimagerätes 1 ist einerseits von Raumluft und anderseits von Außenluft durchströmbar. Der Wärmetauscher 6 weist die Raumluftführung 2 und eine davon getrennt die Außenluftführung 3 auf, wobei das wenigstens eine Peltier-Element 4 zwischen der Raumluftführung 2 und der Außenluftführung 3 angeordnet ist.

Der Wärmetauscher 6 umfasst als Teil der Luftführung zwei parallel verlaufende Luftführungsprofile 7, insbesondere Flachkanäle, zwischen denen das wenigstens eine Peltier-Element 4 angeordnet ist, dessen zwei auf unterschiedlichem Temperaturniveau Wärmeenergie transportierende Kontaktflächen 8, 9 je einem der beiden Luftführungsprofile 7 zugeordnet sind. An die Luftführungsprofile 7 schließt gegebenenfalls ein Luftführungsknie 10 an, dessen Mündungen 11 quer zur Luftführungsprofillängsachse 12 verlaufen.

In der Raumluftführung und/oder der Außenluftführung ist wenigstens ein Gebläse 13 angeordnet, das zur Vorgabe von Förderrichtung und Förderleistung an die Steuer-/Regeleinrichtung 5 angeschlossen ist. In der Raumluftführung und/oder der Außenluftführung ist wenigstens ein Kühlrippen aufweisender Kühlkörper 14 angeordnet, der mit dem Peltier-Element 4 wärmeleitend verbunden ist und dessen Kühlrippen in die zugeordnete Luftführung ragen.

Wenigstens Teile der Raumluftführung, der Außenluftführung und das wenigstens eine Peltier-Element 4 sind zu einer Fertigteilbaueinheit 15 zusammengefasst, die im Ausführungsbeispiel an einer Gebäudewand 16 in einer Fassade F, insbesondere einer Dämmfassade, angeordnet ist.

Wie insbesondere Fig. 3 entnommen werden kann sind die Raumluftführung, die Außenluftführung und das wenigstens eine Peltier-Element 4 zu einer Fertigteilbaueinheit 15 zusammengefasst, die an einer Gebäudewand 16 in einer Fassade F, insbesondere einer Dämmfassade, angeordnet ist. Die Fassade bildet ein Wärmedämmverbundsystem, welches der zu sanierenden Gebäudewand vorgestellt bzw. vorgesetzt und an dieser befestigt wird. Die Fassade F trägt das neue Fenster I und die Fertigteilbaueinheit 15, die im Ausführungsbeispiel mit Abstand zur Gebäudewand 16 in das Wärmedämmverbundsystem eingebettet ist.Die Fertigteilbaueinheit 15 ist von einer Rauminnenseite her demontierbar und serviceierbar in der Fassade F der Gebäudewand 16 angeordnet. Und in einer Fensterlaibung derart angeordnet, dass die Fertigteilbaueinheit 15, wenigstens Wärmetauscher und Peltierelemente, über eine in einer Fensterlaibung, in einem Fenstersturzbereich zwischen Gebäudewand 16 und einem Fenster I, in einem Fensterbrettbereich vorgesehene, verschließbare Wartungsöffnung W zugänglich und austauschbar ist. Bei demontiertem Wärmetauscher kann auf dahinterliegende Elemente, wie das Gebäse bzw. etwaige Kanäle zugegriffen werden. Alle Komponenten sind vorzugsweise in Wärmedämmung eingepackt. In der Außenluftführung 3 ist unten ein Gebläse 13 angeordnet, welches Frischluft hier hinter einer Frontverglasung ansaugt. Die Abluft wird darüber durch die Frontverglasung, strichpunktiert angedeutet, ins Freie geführt, um Kondensatbildung hinter der Frontverglasung zu vermeiden.

## Patentansprüche

1. Vorrichtung zur Klimatisierung eines Raumes mit einem Klimagerät (1), das wenigstens zwischen zwei Luftführungen wenigstens ein Peltier-Element (4) aufweist, das mittels elektrischem Strom Wärme von einer Luftführung in die andere Luftführung transportiert, wobei das Peltier-Element (4) zur Vorgabe von Wärmepumpleistung und Wärmepumprichtung über eine Steuer-/Regeleinrichtung (5) an eine Energieversorgung, insbesondere eine Photovoltaikanlage, angeschlossen ist, umfassend einen einerseits von Raumluft und anderseits von Außenluft durchströmbaren Wärmetauscher (6), insbesondere Gegenstromwärmetauscher, der eine Raumluftführung (2) und eine davon getrennte Außenluftführung (3) aufweist, wobei das wenigstens eine Peltier-Element (4) zwischen der Raumluftführung (2) und der Außenluftführung (3) angeordnet ist und wobei wenigstens Teile der Raumluftführung, der Außenluftführung und das wenigstens eine Peltier-Element (4) zu einer Fertigteilbaueinheit (15) zusammengefasst sind, **dadurch gekennzeichnet, dass** die Fertigteilbaueinheit (15) an einer Gebäudewand (16) in einer Fassade (F), insbesondere einer Dämmfassade, angeordnet ist.

2. Vorrichtung nach Anspruch 1, **dadurch gekennzeichnet, dass** der Wärmetauscher (6) als Teil der Luftführung zwei parallel verlaufende Luftführungsprofile (7), insbesondere Flachkanäle, umfasst, zwischen denen das wenigstens eine Peltier-Element (4) angeordnet ist, dessen zwei auf unterschiedlichem Temperaturniveau Wärmeenergie transportierende Kontaktflächen (8, 9) je einem der beiden Luftführungsprofile (7) zugeordnet sind.

3. Vorrichtung nach Anspruch 2, **dadurch gekennzeichnet, dass** an die Luftführungsprofile (7) beiderends je wenigstens ein Luftführungsknie (10) anschließt, dessen Mündungen (11) quer zur Luftführungsprofillängsachse (12) verlaufen.

4. Vorrichtung nach einem der Ansprüche 1 bis 3, **dadurch gekennzeichnet, dass** in der Raumluftführung und/oder der Außenluftführung wenigstens ein Gebläse (13) angeordnet ist, das zur Vorgabe von Förderrichtung und Förderleistung an die Steuer-/Regeleinrichtung (5) angeschlossen ist.

5. Vorrichtung nach einem der Ansprüche 1 bis 4, **dadurch gekennzeichnet, dass** in der Raumluftführung und/oder der Außenluftführung wenigstens ein, gegebenenfalls Kühlrippen aufweisender, Kühlkörper (14) angeordnet ist, der mit dem Peltier-Element (4) wärmeleitend verbunden ist und dessen Kühlflächen in die zugeordnete Luftführung ragen.

6. Vorrichtung nach einem der Ansprüche 1 bis 5, **dadurch gekennzeichnet, dass** in der Raumluftführung und/oder der Außenluftführung wenigstens ein Wärmerohr angeordnet ist, das mit dem Peltier-Element (4) wärmeleitend verbunden ist.

7. Vorrichtung nach einem der Ansprüche 1 bis 6, **dadurch gekennzeichnet, dass** die Fertigteilbaueinheit (15) von einer Rauminnenseite her demontierbar und serviceierbar in der Fassade (F) der Gebäudewand (16) angeordnet ist.

8. Vorrichtung nach einem der Ansprüche 1 bis 7, **dadurch gekennzeichnet, dass** die Fertigteilbaueinheit (15) in einer Fensterlaibung, in einem Fenstersturzbereich, in einem Fensterbrettbereich, in oder an einem Fensterrahmen oder einem Türrahmen angeordnet ist.

9. Vorrichtung nach Anspruch 8, **dadurch gekennzeichnet, dass** die Fertigteilbaueinheit (15) über eine in einer Fensterlaibung, in einem Fenstersturzbereich zwischen Gebäudewand (16) und einem Fenster (I), in einem Fensterbrettbereich vorgesehene, verschließbare Wartungsöffnung (W) zugänglich ist.

10. Vorrichtung nach einem der Ansprüche 7 bis 9, **dadurch gekennzeichnet, dass** die Fertigteilbaueinheit (15) außenseitig mit wenigstens einem Photovoltaikelement ausgestattet ist.

11. Vorrichtung nach einem der Ansprüche 1 bis 10, **dadurch gekennzeichnet, dass** die Außenluftführung an eine hinterlüftete Fassade, gegebenenfalls eine Glasfassade bzw. besonders bevorzugt eine mit Photovoltaikmodulen ausgestatteten Fassade, angeschlossen ist.

## Claims

1. Device for air-conditioning a room with an climate control unit (1) which has at least one Peltier element (4) at least between two air ducts, which Peltier element (4) transports heat from one air duct to the other air duct by means of electric current, the Peltier element (4) being connected to a power supply, in particular a photovoltaic system, via a control/regulating device (5) in order to preset the heat pumping capacity and heat pumping direction, the climate control unit (1) comprising a heat exchanger (6), in particular a counterflow heat exchanger, through which room air can flow on the one hand and outside air on the other hand, which heat exchanger (6) has a room air duct (2) and a separate outside air duct (3), wherein the at least one Peltier element (4) is arranged between the room air duct (2) and the outside air duct (3) and wherein at least parts of the room air duct, the outside air duct and the at least one Peltier element (4) are combined to form a prefabricated structural unit (15), **characterized in that** the prefabricated structural unit (15) is arranged on a building wall (16) in a facade (F), in particular an insulating facade.

2. Device according to claim 1, **characterized in that** the heat exchanger (6) comprises, as part of the air duct, two parallel air duct profiles (7), in particular flat ducts, between which the at least one Peltier element (4) is arranged, the two contact surfaces (8, 9) of which, which transport thermal energy at different temperature levels, are each assigned to one of the two air duct profiles (7).

3. Device according to claim 2, **characterized in that** at least one air guide elbow (10) is connected to each end of the air guide profiles (7), the openings (11) of which guide elbow (10) run transversely to the longitudinal axis (12) of the air guide profile.

4. Device according to one of claims 1 to 3, **characterized in that** at least one fan (13) is arranged in the room air duct and/or the outside air duct, which fan is connected to the control/regulating device (5) for specifying the conveying direction and conveying capacity.

5. Device according to one of claims 1 to 4, **characterized in that** at least one heat sink (14), which may have cooling fins, is arranged in the room air duct and/or the outside air duct, which heat sink (14) is connected to the Peltier element (4) in a thermally conductive manner and whose cooling surfaces project into the associated air duct.

6. Device according to one of claims 1 to 5, **characterized in that** at least one heat pipe, which is connected to the Peltier element (4) in a thermally conductive manner, is arranged in the room air duct and/or the outside air duct,.

7. Device according to one of claims 1 to 6, **characterized in that** the prefabricated structural unit (15) is arranged in the facade (F) of the building wall (16) so as to be removable and serviceable from a room interior side.

8. Device according to one of claims 1 to 7, **characterized in that** the prefabricated structural unit (15) is arranged in a window reveal, in a window lintel area, in a window sill area, in or on a window frame or a door frame.

9. Device according to claim 8, **characterized in that** the prefabricated structural unit (15) is accessible via a closable maintenance opening (W) provided in a window reveal, in a window lintel area between the building wall (16) and a window (I), in a window sill area.

10. Device according to one of claims 7 to 9, **characterized in that** the prefabricated structural unit (15) is equipped on the outside with at least one photovoltaic element.

11. Device according to one of claims 1 to 10, **characterized in that** the outside air duct is connected to a rear-ventilated facade, optionally a glass facade or particularly preferably a facade equipped with photovoltaic modules.

## Revendications

1. Dispositif pour la climatisation d'un local comprenant un climatiseur (1) qui comporte, entre au moins deux conduites d'air, au moins un module Peltier (4) qui transporte de la chaleur d'une conduite d'air vers l'autre conduite d'air par le biais du courant électrique, lequel module Peltier (4) est raccordé, pour instaurer la puissance de pompage de chaleur et la direction de pompage de chaleur par le biais d'un dispositif de commande/régulation (5), à une source d'énergie, en particulier une installation photovoltaïque, comprenant un échangeur de chaleur (6), en particulier un échangeur de chaleur à contre-courant pouvant être traversé d'un côté par l'air ambiant et de l'autre côté par l'air extérieur, qui comporte une conduite d'air ambiant (2) et une conduite d'air extérieur (3) séparée de celle-ci, l'au moins un module Peltier (4) étant disposé entre la conduite d'air ambiant (2) et la conduite d'air extérieur (3), et au moins des sections de la conduite d'air ambiant et de la conduite d'air extérieur ainsi que l'au moins un module Peltier (4) étant rassemblés dans une unité de construction préfabriquée (15), **caractérisé en ce que** l'unité de construction préfabriquée (15) est agencée dans une façade (F), en particulier une façade isolante, sur un mur de bâtiment (16).

2. Dispositif selon la revendication 1, **caractérisé en ce que** l'échangeur de chaleur (6) intégré dans la conduite d'air comprend deux profils de conduite d'air (7) courant parallèlement, en particulier des gaines plates, entre lesquels est agencé l'au moins un module Peltier (4) dont deux surfaces de contact (8, 9) transportant de l'énergie thermique à deux niveaux de température différents sont associées chacune à un des deux profils de conduite d'air (7).

3. Dispositif selon la revendication 2, **caractérisé en ce que** sur les profils de conduite d'air (7) se raccorde à chacune des deux extrémités au moins un coude de conduite d'air (10) dont les embouchures (11) courent transversalement à l'axe longitudinal de profil de conduite d'air (12).

4. Dispositif selon une des revendications 1 à 3, **caractérisé en ce que** dans la conduite d'air ambiant et/ou la conduite d'air extérieur est agencé au moins un ventilateur (13) qui est raccordé au dispositif de commande/régulation (5) pour instaurer la direction de pompage et la puissance de pompage.

5. Dispositif selon une des revendications 1 à 4, **caractérisé en ce que** dans la conduite d'air ambiant et/ou la conduite d'air extérieur est agencé au moins un dissipateur thermique (14), comportant éventuellement des ailettes de refroidissement, qui est relié thermiquement au module Peltier (4) et dont les surfaces de refroidissement pénètrent dans la conduite d'air associée.

6. Dispositif selon une des revendications 1 à 5, **caractérisé en ce que** dans la conduite d'air ambiant et/ou la conduite d'air extérieur est agencé au moins un tube caloporteur qui est relié thermiquement au module Peltier (4).

7. Dispositif selon une des revendications 1 à 6, **caractérisé en ce que** l'unité de construction préfabriquée (15) est agencée dans la façade (F) du mur du bâtiment (16) de façon à pouvoir être démontée et entretenue depuis l'intérieur du local.

8. Dispositif selon une des revendications 1 à 7, **caractérisé en ce que** l'unité de construction préfabriquée (15) est agencée dans une embrasure de fenêtre, dans la zone d'un linteau de fenêtre, dans la zone d'un rebord de fenêtre ou dans ou contre un chambranle de fenêtre ou un chambranle de porte.

9. Dispositif selon la revendication 8, **caractérisé en ce que** l'unité de construction préfabriquée (15) est accessible par une ouverture de maintenance (W) verrouillable prévue dans une embrasure de fenêtre, dans la zone d'un linteau de fenêtre entre le mur du bâtiment (16) et une fenêtre (1) ou dans la zone d'un rebord de fenêtre.

10. Dispositif selon une des revendications 7 à 9, **caractérisé en ce que** l'unité de construction préfabriquée (15) est équipée d'au moins un élément photovoltaïque du côté extérieur.

11. Dispositif selon une des revendications 1 à 10, **caractérisé en ce que** la conduite d'air extérieur est raccordée à une façade ventilée, le cas échéant une façade vitrée ou de façon particulièrement préférée une façade équipée de modules photovoltaïques.
